# EUROPÄISCHE PATENTSCHRIFT

(11) **EP 1 480 241 B1**
(45) Veröffentlichungstag und Bekanntmachung des Hinweises auf die Patenterteilung: **04.01.2006**
(21) Anmeldenummer: 03090155.7
(22) Anmeldetag: 23.05.2003
(51) Int. Cl.: H01H 33/59

(54) **Verfahren zur Abschaltung von Gleichströmen und Gleichstrom-Schnellschalteinrichtung für Bahnstromversorgungen**
Hybrid DC circuit breaker with zero current switching and method of switching
Disjoncteur hybride pour courant continu et procédé de disjonction

(43) Veröffentlichungstag der Anmeldung: 24.11.2004
(73) Patentinhaber: Elpro BahnstromAnlagen GmbH, 13053 Berlin (DE)
(72) Erfinder: von Schmidt, Jürgen Kunhardt, 15366 Hönow (DE); Kahnt, Ulrich, 16348 Wandlitz (DE)

(56) Entgegenhaltungen:
- MCEWAN P M ET AL: "A two-stage DC thyristor circuit breaker" IEEE TRANSACTIONS ON POWER ELECTRONICS, JULY 1997, IEEE, USA, Bd. 12, Nr. 4, 31. Juli 1997 (1997-07-31), Seiten 597-607, XP002258906 ISSN: 0885-8993
- VAN GELDER P ET AL: "Zero volt switching hybrid DC circuit breakers" PROCEEDINGS OF WORLD CONGRESS ON INDUSTRIAL APPLICATIONS OF ELECTRICAL ENERGY AND 35TH IEEE-IAS ANNUAL MEETING, ROME, ITALY, 8-12 OCT. 2000 , Bd. 5, 8. Oktober 2000 (2000-10-08), Seiten 2923-2927, XP010521702
- KISHIDA Y ET AL: "Development of the high speed switch and its application" CONFERENCE RECORD OF 1998 IEEE INDUSTRY APPLICATIONS CONFERENCE. THIRTY-THIRD IAS ANNUAL MEETING (CAT. NO.98CH36242), CONFERENCE RECORD OF 1998 IEEE INDUSTRY APPLICATIONS CONFERENCE. THIRTY-THIRD IAS ANNUAL MEETING, ST. LOUIS, MO, USA, 12-15 OCT. 199, Seiten 2321-2328 vol.3, XP002258907 1998, New York, NY, USA, IEEE, USA ISBN: 0-7803-4943-1
- ATMADJI A M S ET AL: "Hybrid switching: a review of current literature" ENERGY MANAGEMENT AND POWER DELIVERY, 1998. PROCEEDINGS OF EMPD '98. 1998 INTERNATIONAL CONFERENCE ON SINGAPORE 3-5 MARCH 1998, NEW YORK, NY, USA,IEEE, US, 3. März 1998 (1998-03-03), Seiten 683-688, XP010293692 ISBN: 0-7803-4495-2

## Beschreibung

Die Erfindung betrifft eine Gleichstrom-Schnellschalteinrichtung für Bahnstromversorgungen unter Verwendung eines Vakuumschalters und eines Löschkreises sowie ein Verfahren zur Abschaltung eines Gleichstromes in einem Gleichrichter-Unterwerk.

Zur Gewährleistung eines störungsfreien und sicheren Betriebs elektrischer Bahnen ist es erforderlich, dass bei ungewollten Betriebszuständen bzw. Havarien die Stromversorgung des gestörten Abgangs schnell und zuverlässig vom Gleichstromnetz getrennt wird. Da ein Gleichstrom durch herkömmliche Schaltgeräte mit metallischen Schaltkontakten schwer abgeschaltet werden kann, wurden in der Vergangenheit verschiedene Lösungen, die eine Kombination aus einer metallischen Schaltstrecke und einer Halbleiter-Schaltstrecke darstellen, sogenannte Hybridschalter, vorgeschlagen und eingesetzt. Hierbei wird grundsätzlich parallel zur metallischen Schaltstrecke, die vorzugsweise durch einen Vakuumschalter realisiert wurde, eine Kommutierungsstrecke mit Thyristoren angeordnet. Bei diesen Schalteinrichtungen wird zeitgleich mit dem Öffnungsbefehl für den Vakuumschalter ein Thyristor im Kommutierungszweig gezündet, so dass der zu schaltende Strom aus dem Lastkreis in den Kommutierungszweig kommutiert und danach durch Löschen der Thyristoren vollständig unterbrochen wird.

Der Nachteil der bekannten Hybridschalter, wie sie in der DE 37 35 009 A1 bzw. in der EP 0 184 566 beschrieben sind, besteht darin, dass der eingesetzte Kondensator zeitgleich, in einem Schaltzustand, sowohl Antriebsals auch Löschkondensator ist und zudem die Kapazität durch die Brückenschaltung (beide Stromrichtungen für den metallischen Kontakt) kurzgeschlossen ist.

In der DE 44 47 439 ist ein Verfahren und eine Schaltungsanordnung für eine Kommutierungs- und Löscheinrichtung eines Schnellunterbrechers beschrieben, bei der zeitgleich mit dem Schaltbefehl für den Schnellunterbrecher Zündimpulse für zwei Schaltthyristoren im Kommutierungszweig ausgelöst werden, wodurch sich der Kondensator über die Antriebsspulen des Schnellunterbrechers entlädt und die Kontaktöffnung bewirkt. Gleichzeitig kommutiert der Strom in den Kommutierungszweig. Zu einem späteren Zeitpunkt werden zwei Ladethyristoren gezündet, wodurch der Kondensator umgeladen wird und die volle Kondensatorspannung die beiden Schaltthyristoren im Kommutierungszweig löscht.
Der Nachteil dieser Einrichtung besteht insbesondere darin, dass eine Vielzahl von schnellen und hochbelastbaren Bauelementen, insbesondere Thyristoren erforderlich ist, wodurch diese Einrichtung sehr teuer ist.
Ein weiterer Nachteil besteht darin, dass bei diesen Einrichtungen zu einer von den Anwendern geforderten galvanischen Trennung der Strecke von der Sammelschiene eine zusätzliche Trennstelle vorgesehen werden musste.

Von P.M. McEwan, S.B. Tennakoon wird in "A Two Stage DC Thyristor Circuit Breaker", IEEE Transactions on Power Electronics, Vol. 12, no. 4, July 1997 eine zweistufige elektronische Gleichstromschalteinrichtung beschrieben, bei der über zwei unterschiedliche Kommutierungszweige der Kommutierungskondensator zweimal nacheinander in unterschiedlichen Richtungen auf- und umgeladen wird, wodurch die entstehenden Schaltüberspannungen wesentlich verringert werden können.

Die wesentlichen Nachteile dieser Einrichtung bestehen darin, dass nur Ströme in einer Richtung geschaltet werden können und dass die Schaltstrecke ausschließlich durch Halbleiter gebildet wird.

Die Aufgabe besteht darin, eine Gleichstrom-Schnellschalteinrichtung für Bahnstromversorgungen und ein Verfahren anzugeben, die eine zuverlässige und schnelle Abschaltung des Betriebsstromes bzw. von Kurzschlußströmen aber auch von Rückwärtsströmen bei gleichzeitiger galvanischer Trennung der Strecke von der Sammelschiene des Gleichrichter-Unterwerks gewährleistet, wobei die Bauelemente keinen hohen dynamischen Anforderungen ausgesetzt sind, so dass die Einrichtung mit preiswerten Bauelementen realisierbar ist.

Erfindungsgemäß wird diese Aufgabe durch eine Gleichstrom-Schnellschalteinrichtung und ein Verfahren mit den Merkmalen der Patentansprüche 1 und 3 gelöst.

Die Gleichstrom-Schnellschalteinrichtung für Bahnstromversorgungen wird charakterisiert durch die Merkmale des Patentanspruchs 1, wobei zwischen der Strecke und der Sammelschiene des Gleichrichter-Unterwerks ein Schaltgerät angeordnet ist. Parallel zu diesem Schaltgerät ist ein Löschkreis angeordnet, der aus einem Löschkondenstor besteht, der mit einer Schalteinheit, bestehend aus zwei antiparallel angeordneten Löschthyristoren, in Reihe geschaltet ist. Zu dem Schaltgerät ist außerdem ein Prüfzweig parallel angeordnet. Der Prüfzweig besteht aus einer Reihenschaltung von einem Prüfthyristor, einem Strommessglied und einem Prüfwiderstand. Die Gleichstrom-Schnellschalteinrichtung weist außerdem einen Freilaufkreis auf, der für jede Stromrichtung jeweils einen Zweig aufweist, von der Sammelschiene zum Rückleiter bzw. von der Strecke zum Rückleiter, in denen jeweils zwei Freilaufdioden, die in Reihe geschaltet sind, angeordnet sind. Jeweils einer Freilaufdiode in jedem Zweig des Freilaufkreises ist parallel eine Sicherung mit Meldung angeordnet. Die Dimensionierung der Freilaufdiode und der Sicherung ist dabei so gewählt, dass jeweils nur ein geringer Teil des Freilaufstromes über die jeweilige Sicherung fließt, während der größte Teil des Freilaufstromes über die zur Sicherung parallel angeordnete Freilaufdiode fließt.

Zur Verarbeitung der ermittelten Betriebswerte und Ausgabe der Steuerbefehle ist eine an sich bekannte aber entsprechend der Verfahrensschritte speziell programmierte Steuerbaugruppe vorgesehen. Die erfassten Messwerte werden durch eine herkömmliche Steuerbaugruppe verarbeitet die auf dieser Grundlage die entsprechenden Steuerbefehle an das Schaltgerät sowie die Löschthyristoren ausgibt. Durch die Auswertung der Größe des Stroms und der Stromanstiegsgeschwindigkeit wird in Abhängigkeit der eingestellten Grenzwerte der Öffnungsvorgang des Schaltgeräts selbsttätig eingeleitet und unter Berücksichtigung der Dimensionierung des Löschkreises, insbesondere der Kapazität des Löschkondensators erfolgt die zeitoptimierte Ansteuerung der Löschthyristoren. Die Streckenprüfung wird ebenfalls durch die Steuerbaugruppe durchgeführt, indem unter Einbeziehung der aktuellen Abgangsspannung der Streckenwiderstandes berechnet wird und die Zuschaltung der Strecke nur bei ausreichend großem Streckenwiderstand möglich ist.
Auch die Sicherungsüberwachung der Sicherungen des Freilaufkreises erfolgt durch die Steuerbaugruppe, die auch weitere sicherheitsrelevante Größen, wie beispielsweise die Ladespannung des Löschkondensators überwacht.

Die erfindungsgemäße Schnellschalteinrichtung hat den Vorteil, dass sie mit preiswerten Bauelementen, insbesondere Thyristoren und Kondensatoren realisiert werden kann, da keine hohen Anforderungen an die Schaltgeschwindigkeit und die dynamischen Eigenschaften gestellt werden. Ein weiterer Vorteil besteht darin, dass mit dieser Schnellschalteinrichtung die galvanische Trennstrecke nicht durch Halbleiterbauelemente überbrückt wird, die infolge von Blitzüberspannungen eine unbeabsichtigte Stromführung übernehmen könnten. Somit gewährleistet diese Anordnung stets die Anlagensicherheit.
Da bei Beginn des Abschaltvorgangs zwischen den Schaltkontakten des Schaltgerätes ein Lichtbogen ausgebildet wird, wird ständig die Schaltfestigkeit der Vakuumschaltkammer regeneriert.
Durch den erfindungsgemäß ausgeführten Freilaufkreis ist stets gewährleistet, dass auch bei einer durch hohe Spannungsbelastung (z. B. Blitzschlag) ausgefallenen Freilaufdiode die Freilauffunktion erhalten bleibt und gleichzeitig der Defekt angezeigt wird.

Nach dem erfindungsgemäßen Verfahren zur Abschaltung eines Gleichstromes, bei dem eine Einrichtung mit den Merkmalen des Patentanspruchs 1 verwendet wird, wird der Abschaltvorgang durch einen Schaltbefehl zum Öffnen des metallischen Kontakts des Schaltgerätes, das vorzugsweise ein Vakuumschalter ist, eingeleitet. Dabei bildet sich in der Vakuumschaltkammer über der Schaltstrecke ein Lichtbogen aus. Ein parallel zur Schaltstrecke angeordneter Löschkondensator wird zur Gewährleistung der Betriebsbereitschaft der Schnellschalteinrichtung zwischen den Entladevorgängen ständig aufgeladen. Zu einem definierten Zeitpunkt, der zeitlich nach dem Schaltbefehl zum Öffnen des metallischen Kontakts des Schaltgerätes liegt, wird durch die Schalteinheit die Entladung des Löschkondensators eingeleitet, wodurch sich der Löschkondensator über die Schaltstrecke des Schaltgerätes entlädt. Durch die im Löschkreis vorhandenen Induktivitäten erfolgt die Entladung des Löschkondensators in Form eines "schwingenden" Wechselstroms / Umschwingvorganges, wobei sich dieser Strom dem über der Schaltstrecke fließenden Gleichstrom überlagert. Bei einer entsprechenden Dimensionierung des Löschkreises, insbesondere des Löschkondensators, wird der Löschstrom/ Umschwingstrom einen derartigen Verlauf und eine Größe aufweisen, dass durch die Überlagerung des Betriebsstromes (von der Sammelschiene) und des Löschstromes/ Umschwingstromes (vom Kondensator), der resultierende Strom, der über die Schaltstrecke fließende Schalterstrom, zu einem bestimmten Zeitpunkt den Wert "Null" erreicht.

Der definierte Zeitpunkt, zu dem der erste Löschthyristor gezündet wird, wird unter Berücksichtigung der mechanischen Schaltzeiten des Schaltgerätes und in Abhängigkeit des zu schaltenden Stromes so gewählt, dass der "Nullwert" des resultierenden Schalterstromes zu einem Zeitpunkt erfolgt, zu dem die Durchschlagsfestigkeit der Schaltstrecke im Schaltgerät gewährleistet ist. Damit die Anlagenbelastung möglichst gering gehalten wird, soll der "Nullwert" des resultierenden Stromes aber zu einem möglichst frühen Zeitpunkt auftreten, also unmittelbar bzw. möglichst frühzeitig nachdem die Schaltstrecke die Durchschlagsfestigkeit erreicht hat. Bei Einhaltung der Voraussetzung, dass der "Nullwert" des resultierenden Stromes zu einem Zeitpunkt auftritt, wenn die Kontakte des Schaltgerätes bereits einen entsprechenden Abstand voneinander haben, dass die nun vorhandene Durchschlagsfestigkeit der Schaltstrecke ein Wiederzünden des Lichtbogens bei der anliegenden Schalterspannung verhindert, ist der Gleichstrom abgeschaltet.

Der Löschkondensator wird vor jedem Entladevorgang so aufgeladen, dass mit Zünden des ersten Löschthyristors der Löschstrom des Löschkondensator beim ersten Umschwingen entgegen der Vorzugsrichtung des Betriebsstromes über die Schaltstrecke fließt, so dass beim Schalten von Vorwärtsströmen bereits beim ersten Umschwingvorgang ein "Nullwert" des resultierenden Schalterstromes über der Schaltstrecke auftritt.

Nach dem Zündimpuls für den ersten Löschthyristor wird in jedem Fall zeitlich versetzt, in Abhängigkeit vom zeitlichen Verlauf des Umschwingvorganges des Löschstromes, bevor der Löschstrom am Ende des ersten Umladevorganges den Wert "Null" erreicht, der Zündimpuls für den zweiten Löschthyristor gegeben. Dadurch wird der zweite Umladevorgang des Löschkondensators, jetzt mit umgekehrter Stromrichtung, eingeleitet, sofern zu diesem Zeitpunkt nicht bereits der zu schaltende Betriebsstrom abgeschaltet ist.

Durch das Steuergerät wird der Abschaltvorgang bei Erreichen eines eingestellten Grenzwertes des Betriebsstromes selbsttätig ausgelöst.

Weitere vorzugsweise Ausgestaltungen des Verfahrens können den Unteransprüchen 4 bis 10 entnommen werden.

Die Erfindung wird nachstehend an Hand eines Ausführungsbeispiels näher erläutert. Die zugehörigen Zeichnungen stellen dar:
- Fig. 1:: Prinzipschaltung der Schnellschalteinrichtung
- Fig. 2:: Stromverläufe und Zeitpunkte für Öffnung des Schaltgerätes und Zündung des Löschthyristors für große Ströme
- Fig. 3:: Stromverläufe und Zeitpunkte für Öffnung des Schaltgerätes und Zündung des Löschthyristors für kleine Ströme
- Fig. 4:: Stromverläufe und Zeitpunkte für Öffnung des Schaltgerätes und Zündung des Löschthyristors für Rückströme

Die Fig. 1 zeigt die prinzipielle Schaltungsanordnung für die Schnellschalteinrichtung, wobei als Schaltgerät ein Vakuumschalter **VS** eingesetzt ist. Die Schnellschalteinrichtung ist über einen zweipoligen Trennschalter **SBT** einerseits mit der Sammelschiene **SS** der Bahnstromversorgung und andererseits mit der Strecke **ST** verbunden. Im abgeschalteten Zustand wird die Strecke mittels des zweipoligen Trennschalters **SBT** galvanisch von der Sammelschiene getrennt.

Der Vakuumschalter **VS** ist zwischen Sammelschiene **SS** der Bahnstromversorgung und der Strecke **ST** angeordnet und dient einerseits dem Führen von Betriebsströmen, Last- oder Kurzschlussströmen in beiden Stromrichtungen und andererseits zur schnellen Herstellung einer galvanischen Trennstrecke. Der Antrieb des Vakuumschalters **VS** erfolgt mittels eines elektromagnetischen Antriebes:

Im Strompfad des Vakuumschalters ist ein Stromerfassungsglied **T** angeordnet, welches die Betriebs- und Fehlerströme erfasst.

Parallel zum Vakuumschalter **VS** ist ein Löschkreis zwischen Sammelschiene **SS** der Bahnstromversorgung und der Strecke **ST** angeordnet. Dieser Löschkreis besteht aus einem Löschkondensator **LK,** zwei mit diesem in Reihe liegenden antiparallel angeordnete Löschthyristoren **LT1, LT2** und einer in Reihe geschalteten Induktivität **L.**

Ein Prüfkreis ist ebenfalls parallel zum Vakuumschalter **VS** angeordnet, der vor der Wiederzuschaltung der Strecke diese auf ihren aktuellen Zustand überprüft. Der Prüfkreis besteht aus einer Reihenschaltung von einem Prüfthyristor **Vp,** einem Strommessglied **Tp** und einem Prüfwiderstand **PW.** Zur Streckenprüfung wird der Prüfthyristor **Vp** gezündet und mit dem Strommessglied **Tp** der durch den Prüfwiderstand **PW** fließende Strom erfasst.

Vervollständigt wird die Schnellschalteinrichtung durch einen Freilaufkreis **FK,** der zwei Zweige aufweist, von denen einer zwischen der Sammelschiene **SS** der Bahnstromversorgung und dem Rückleiter **RL** und der andere zwischen der Strecke **ST** und dem Rückleiter **RL** angeordnet ist. Der Freilaufkreis **FK** gewährleistet, dass nach der Herstellung der galvanischen Trennstrecke im Vakuumschalter **VS** die in den Induktivitäten der Strecke vorhandene Energie durch Freilaufströme **I**_{**F**} schnell abgebaut wird. Dieser Freilaufkreis **FK** ist derart aufgebaut, dass für jeden Zweig, von der Sammelschiene **SS** zum Rückleiter **RL** bzw. von der Strecke **ST** zum Rückleiter **RL**, jeweils zwei in Reihe geschaltete Freilaufdioden **FD1, FD2** bzw. **FD3, FD4** angeordnet sind. Parallel zur jeweiligen mit der Sammelschiene **SS** bzw. bzw. mit der Strecke **ST** verbundenen Freilaufdiode **FD1, FD4,** ist jeweils eine Sicherung **Si1, Si2** mit Meldung angeordnet. Die Sicherung **Si1, Si2** ist so dimensioniert, dass der Spannungsabfall über der parallelen Freilaufdiode **FD1, FD4** auch bei maximalem Freilaufstrom I_{F} den Spannungsabfall der Sicherung bei doppeltem Nennstrom nicht überschreitet. Dadurch wird gewährleistet, dass normalerweise nur ca. 0,1 % bis 1 % des Freilaufstromes **I**_{**F**} über die jeweilige Sicherung **Si1** bzw. **Si2** fließt. Der größte Teil des Freilaufstromes **I**_{**F**} fließt stets über die Freilaufdiode **FD1** bzw. **FD4.**

Die Steuerbaugruppe **SG** verarbeitet die erfassten Messwerte und gibt die entsprechenden Steuerbefehle an den Vakuumschalter **VS** sowie die Löschthyristoren **LT1, LT2** aus. Durch die Auswertung des Stromsignals vom Stromerfassungsglied **T** und der Stromanstiegsgeschwindigkeit wird entsprechend der eingestellten Grenzwerte der Öffnungsvorgang des Vakuumschalters **VS** selbsttätig eingeleitet. In Abhängigkeit vom zu schaltenden Betriebsstrom **I**_{**B**}**,** der Dimensionierung des Löschkreises, insbesondere der Kapazität des Löschkondensators **LK.** und der Induktivität **L,** erfolgt die zeitoptimierte Ansteuerung der Löschthyristoren **LT1, LT2.** Durch die Steuerbaugruppe **SG** wird auch die Streckenprüfung durchgeführt, bei der unter Einbeziehung der aktuellen Abgangsspannung die Berechnung des Streckenwiderstandes erfolgt. Eine Zuschaltung der Strecke **ST** ist nur möglich, wenn der bei der Streckenprüfung ermittelte Streckenwiderstand größer als der vorgegebene Grenzwert ist.
Die Sicherungsüberwachung der Sicherungen **Si1, Si2** des Freilaufkreises **FK** erfolgt auch durch die Steuerbaugruppe **SG,** die auch weitere sicherheitsrelevante Größen, wie beispielsweise die Ladespannung des Löschkondensators **LK** überwacht.

Nachfolgend soll das erfindungsgemäße Verfahren zur Abschaltung von Betriebs- oder Fehlerströmen mit der zuvor beschriebenen Einrichtung gem. Fig. 1 näher an Hand von drei typischen / kritischen Betriebszuständen beschrieben werden. Dazu werden auch die Stromverläufe gem. der Fig. 2 bis Fig. 4 herangezogen.

In Fig. 2 ist ein erstes Beispiel gewählt, bei dem ein auftretender Kurzschlussstrom **I**_{**K**} in Vorzugsrichtung abgeschaltet werden soll, d. h. ein Kurzschluss auf der Strecke **ST** wird durch die Bahnstromversorgung über die Sammelschiene **SS** gespeist. Der ansteigende **Kurzschlussstrom I**_{**K**} wird durch das Stromerfassungsglied **T** im Strompfad des Vakuumschalters **VS** erfasst. Bei Erreichen eines einstellbaren Betriebsstromes von beispielsweise 4 kA wird zum Zeitpunkt **t**_{**1**} der Ausschaltbefehl für den Vakuumschalter **VS** gegeben und der Antrieb beginnt die Kontakte des Vakuumschalters **VS** nach ca. 0,3 ms zum Zeitpunkt **t**_{**2**} zu öffnen. Die Kontaktöffnung verläuft über den Kontaktweg **KW** gleichmäßig, der maximale Kontaktabstand beträgt 2 mm. Der Kurzschlussstrom **I**_{**K**} fließt über den sich beim Abheben des Kontaktes innerhalb der Vakuumkammer ausbildenden Schaltlichtbogen weiter. Um den Schaltlichtbogen zwischen den Kontakten des Vakuumschalters **VS** zu löschen, muss der fließende Strom den Wert "Null" annehmen, da der verwendete Vakuumschalter nicht in der Lage ist, einen fließenden Kurzschlussstrom abzuschalten. Um dies zu erreichen wird zum Zeitpunkt **t**_{**3**} der Steuerbefehl zum Zünden des Löschthyristors **LT1** gegeben. Dadurch wird die im Löschkondensator **LK** gespeicherte Energie freigegeben, es fließt ein Löschstrom **I**_{**L**} vom Löschkondensator **LK** über die Schaltstrecke des Vakuumschalters **VS** entgegen der Stromrichtung des Kurzschlussstromes **I**_{**K**}**.** Da sich in diesem Löschkreis Induktivitäten befinden, weist der Löschstrom **I**_{**L**} die Form eines schwingenden Wechselstromes auf. Auf Grund des gewählten Maßstabes ist in der Fig. 2 nicht der gesamte Verlauf des Löschstromes **I**_{**L**} dargestellt, sondern lediglich der Ausschnitt, der für die Löschung des Lichtbogens relevant ist. Die beiden Ströme, der Kurzschlussstrom **I**_{**K**} und der Löschstrom **I**_{**L**} überlagern sich im Strompfad des Vakuumschalters **VS** und damit über der Schaltstrecke zum resultierenden Schalterstrom **I**_{**S**}. Zum Zeitpunkt **t**_{**4**} weisen die beiden Ströme, der Kurzschlussstrom **I**_{**K**} und der Löschstrom **I**_{**L**} jeweils einen solchen Wert auf, so dass der resultierende Schalterstrom **I**_{**S**} den Wert "Null" erreicht. Zu diesem Zeitpunkt **t**_{**4**} erlischt somit auch der Schaltlichtbogen zwischen den Kontakten des Vakuumschalters **VS.** Mit dem Erlöschen des Schaltlichtbogens steht über der Schaltstrecke die momentan vorhandene Spannung des Löschkondensators **LK** an. Übersteigt diese Spannung die zu diesem Zeitpunkt **t**_{**4**} bestehende Durchschlagsfestigkeit der Schaltstrecke nicht, zündet der Lichtbogen nicht wieder und der Kurzschlussstrom **I**_{**K**} ist abgeschaltet. Ist dagegen zu diesem Zeitpunkt **t**_{**4**}, wie im gewählten Beispiel (der Kontaktabstand beträgt ca. 0,2 mm) die Durchschlagsfestigkeit der Schaltstrecke des Vakuumschalters **VS** noch nicht gegeben, kommt es zu einer Wiederzündung des Lichtbogens und der Kurzschlussstrom **I**_{**K**} fließt weiter über die Schaltstrecke. Der Löschstrom **I**_{**L**} vom Löschkondensator **LK** fließt ebenfalls weiter über die Schaltstrecke des Vakuumschalters **VS** entgegen der Stromrichtung des Kurzschlussstromes **I**_{**K**}**.** Da der Löschstrom **I**_{**L**} einer Sinushalbwelle entspricht, weist der resultierende Schalterstrom **I**_{**S**} zum Zeitpunkt **t**_{**5**} zum zweiten Mal den Wert "Null" auf. Zu diesem Zeitpunkt erlischt der Lichtbogen über der Schaltstrecke des Vakuumschalters **VS** (der Kontaktabstand beträgt nun ca. 1 mm), da jetzt die die erforderliche Durchschlagsfestigkeit besteht, kann kein Lichtbogen wieder gezündet werden. Somit ist der Kurzschlussstrom **I**_{**K**} endgültig abgeschaltet. Die noch im Streckennetz vorhandene Energie wird durch einen fließenden Freilaufstrom **I**_{**F**} über den entsprechenden Zweig des Freilaufkreises **FK,** die Freilaufdioden **FD3, FD4** in Richtung auf den Rückleiter **RL** abgebaut.

Da die Dimensionierung des Löschkreises bekannt ist, kann auch für jeden zu schaltenden Kurzschlussstrom **I**_{**K**} der Löschstrom **I**_{**L**} und somit auch der resultierende Schalterstrom **I**_{**S**} in Abhängigkeit vom Zündzeitpunkt **t**_{**3**} des Löschkondensators **LK** ermittelt werden. Der definierte Zeitpunkt **t**_{**3**} zum Zünden des Löschthyristors **LT1** ist so gewählt, dass das Maximum des schwingenden Löschstromes **I**_{**L**} in jedem Falle größer ist als der zu diesem Zeitpunkt fließende Kurzschlussstrom **I**_{**K**}. Dadurch wird gewährleistet, dass der resultierende Schalterstrom **I**_{**S**} zweimal den Wert "Null" aufweist. Spätestens zum Zeitpunkt **t**_{**5**}, wenn der resultierende Schalterstrom **I**_{**S**} zum zweiten Mal den Wert "Null" aufweist, hat die Schaltstrecke die erforderliche Durchschlagsfestigkeit. Da die beiden "Nullwerte" des Schalterstromes **I**_{**S**} bei **t**_{**4**} und **t**_{**5**} einen zeitlichen Abstand von maximal 0,6 ms aufweisen, ist die Anlagenbelastung durch ein Abschalten des Kurzschlussstromes **I**_{**K**} erst beim zweiten "Nullwert" durchaus zu vertreten.

In einem weiteren Beispiel gem. Fig. 3 soll ein kleiner Betriebsstrom **I**_{**B**} abgeschaltet werden. Beim Abschalten kleiner Ströme besteht die Möglichkeit, dass der Lichtbogen im sich öffnenden Kontakt selbsttätig vor der Einleitung des Löschvorganges abreißt. Dies könnte durch die im Kreis befindlichen Induktivitäten zu einer hohen Spannungsbelastung der Anlage führen, darüber hinaus würde dann mit Zünden des Löschthyristors **LT1** über der Trennstrecke zusätzlich die Kondensatorspannung anstehen. Damit würde über der Trennstrecke bis zum Umladen des Löschkondensators **LK** über die Strecke **ST** eine im Betrag der Addition von Sammelschienenspannung und Kondensatorspannung entsprechende Spannung anliegen. Um dies zu verhindern wird der Zündimpuls zum Zünden des Löschthyristors **LT1** im Zeitpunkt **t**_{**3**} bereits vor dem Zeitpunkt **t**_{**2**}, dem Beginn der Kontaktöffnung gegeben, so dass keine galvanische Trennstrecke im Vakuumschalter **VS** entstehen kann. Somit erfolgt eine definierte Umladung des Löschkondensators **LK** über die noch geschlossene Kontaktstrecke bzw. den sich ausbildenden Lichtbogen zwischen den Kontakten des Vakuumschalters **VS** und die Überspannung wird vermieden. Zum Abschalten eines kleinen Betriebsstromes wird zum Zeitpunkt **t**_{**1**} der Ausschaltbefehl für den Vakuumschalter **VS** gegeben und der Antrieb beginnt die Kontakte des Vakuumschalters **VS** zum Zeitpunkt **t**_{**2**} zu öffnen, wobei der Löschstrom **I**_{**L**} vom Löschkondensator **LK** bereits fließt. Analog zum vorigen Beispiel fließt der Löschstrom **I**_{**L**} vom Löschkondensator **LK** ebenfalls in entgegengesetzter Richtung zum Betriebsstrom **I**_{**B**} durch die Schaltstrecke des Vakuumschalters **VS.** Da in diesem Fall der erste "Nullwert" zum Zeitpunkt **t**_{**4**} erreicht wird, der vor dem Zeitpunkt **t**_{**2**} liegt, d. h. die Kontaktöffnung hat noch nicht begonnen, ist die Schaltstrecke noch leitend. Daraus folgt, dass der Lichtbogen erst zum Zeitpunkt **t**_{**5**}, die Durchschlagsfestigkeit der Schaltstrecke ist jetzt auch gewährleistet, beim Erreichen des zweiten "Nullwertes" des Schalterstromes **I**_{**S**} erlischt und der Betriebsstrom **I**_{**B**} abgeschaltet ist. Jetzt beginnt der Freilaufstrom **I**_{**F**} zu fließen.

In einem dritten Beispiel gem. Fig. 4 soll ein Rückstrom **I**_{**R**}, der von der Strecke **ST** zur Sammelschiene **SS** fließt, abgeschaltet werden. Da in diesem Fall ein Strom abgeschaltet werden soll, der entgegen der "Vorzugsrichtung" fließt, wird auch in diesem Fall der Löschthyristor LT1, wiederum zu einem anderen Zeitpunkt gezündet, wodurch ein "Nullwert" des Schalterstromes **I**_{**S**} zu einem möglichst frühen Zeitpunkt nach Bestehen der Durchschlagsfestigkeit der Schaltstrecke erreicht wird.
In diesem Fall wird der Zündimpuls im Zeitpunkt **t**_{**3**} für den Löschthyristor **LT1** sofort nach dem Zeitpunkt **t**_{**1**}, dem Ausschaltbefehl für den Vakuumschalter **VS** gegeben. Damit erfolgt ein definiertes Umladen des Löschkondensators **LK** über den geschlossenen Kontakt des Vakuumschalters **VS**. Der Löschstrom **I**_{**L**} des Löschkondensators **LK** und der Rückstrom **I**_{**R**} haben im Vakuumschalter **VS** für den Zeitraum zwischen den Zeitpunkten **t**_{**3**} und **t**_{**7**}, der Zeitdauer des ersten Umschwingvorganges, die gleiche Stromrichtung und addieren sich. Dadurch ergibt sich beim ersten Stromanstieg des Löschstromes **I**_{**L**} kein "Nullwert" des resultierenden Schalterstromes **I**_{**S**}**.**
Zum Zeitpunkt **t**_{**6**} wird der Zündimpuls für den zweiten Löschthyristor **LT2** gegeben, wodurch zum Zeitpunkt **t**_{**7**} der zweite Umladevorgang des Löschkondensators **LK** eingeleitet wird. Nun weisen die beiden Ströme, der Löschstrom **I**_{**L**} und der Rückstrom **I**_{**R**} unterschiedliche Stromrichtungen auf, wodurch der Schalterstrom **I**_{**S**} zum Zeitpunkt **t**_{**4**} den Wert "Null" erreicht. Zu diesem Zeitpunkt weist die Schaltstrecke des Vakuumschalters **VS** die erforderliche Durchschlagsfestigkeit auf, so dass der zwischen den Kontakten des Vakuumschalters **VS** stehende Lichtbogen gelöscht wird und der Rückstrom ist abgeschaltet. Der Freilaufstrom **I**_{**F**} beginnt zu fließen.

Die drei zuvor beschriebenen Beispiele entsprechen typischen / kritischen Betriebsströmen, die durch die Gleichstrom-Schnellschalteinrichtung abgeschaltet werden sollen. Entsprechend der Dimensionierung insbesondere des Löschkreises und des verwendeten Vakuumschalters **VS** können die Zeitpunkte **t**_{**1**} bis **t**_{**7**} in der Steuerbaugruppe **SG** vordefiniert werden.

Damit auch in außergewöhnlichen Situationen ein fließender Gleichstrom sicher und zuverlässig abgeschaltet wird, kann vorgesehen werden, dass die Löschthyristoren **LT1, LT2** wiederholt gezündet werden, so dass die Entladung des Löschkondensators **LK** analog der zuvor beschriebenen Verfahrensschritte wiederholt wird. Da spätestens bei Erreichen eines dritten "Nullwertes" des Schalterstromes **I**_{**S**} die Durchschlagsfetigkeit gewährleistet ist, kommt es dann nicht zum Wiederzünden eines Lichtbogens über der Schaltstrecke und der zu schaltende Betriebsstrom ist auch spätestens zu diesem Zeitpunkt abgeschaltet.

Abschließend soll die Wirkungsweise des erfindungsgemäßen Freilaufkreises näher erläutert werden. Der Freilaufkreis **FK** gewährleistet, dass nach der Herstellung der galvanischen Trennstrecke die in den Induktivitäten der Strecke **ST** vorhandene Energie, durch die fließenden Freilaufströme **I**_{**F**} in der einen oder der anderen Richtung, abgebaut wird. Dieser Freilaufkreis FK ist derart aufgebaut, dass er für jede Stromrichtung einen Zweig, von der Sammelschiene **SS** zum Rückleiter **RL** bzw. von der Strecke **ST** zum Rückleiter **RL** aufweist. In jedem Zweig sind zwei Freilaufdioden **FD1, FD2** bzw. **FD3, FD4** in Reihe geschaltet. Jeweils einer Freilaufdiode **FD1, FD4**, ist eine Sicherung **Si1, Si2** mit Meldung parallel geschaltet, wobei der größte Teil des Freilaufstromes **I**_{**F**} stets über die Freilaufdiode **FD1** bzw. **FD4** fließt. Durch auftretende sehr hohe Spannungsbelastungen, wie beispielsweise Blitzüberspannungen, werden nur die jeweils nicht beschalteten Freilaufdioden **FD2, FD3** beansprucht. Dadurch können sie ihre Sperrfähigkeit verlieren. Da die beiden anderen Freilaufdioden **FD1, FD4** durch die jeweilige Sicherung **Si1, Si2** quasi kurzgeschlossen sind, werden sie durch die Überspannung nicht beansprucht und bleiben funktionsfähig. Der Ausfall der Freilaufdiode **FD2** bzw. **FD3** hat einen Kurzschlussstrom über die Sicherung **Si1** bzw. **Si2** zur Folge, wodurch diese anspricht und diesen Kurzschlussstrom abschaltet. Nach dem Ansprechen der Sicherung **Si1** bzw. **Si2** ist der Freilaufkreis **FK** wegen der funktionsfähig gebliebenen Freilaufdioden **FD1, FD4** wieder spannungsfest. Die jeweilige Sicherung **Si1**, **Si2** meldet diesen Zustand an die Steuerbaugruppe **SG**. Somit bleibt der Freilaufkreis **FK** stets funktionstüchtig.

## Patentansprüche

1. Gleichstrom-Schnellschalteinrichtung zur Löschung eines Gleichstromes in einem Gleichrichter-Unterwerk für eine Gleichstrom-Bahnstromversorgung wobei zwischen der Strecke (ST) und der Sammelschiene (SS) des Gleichrichter-Unterwerks ein Schaltgerät (VS), das mit einem Stromerfassungsglied (T) in Reihe geschaltet ist, angeordnet ist, zu dem parallel ein Löschkreis, bestehend aus einem Löschkondenstor (LK), einer Induktivität (L) und einer Schalteinheit geschaltet ist, und weiterhin parallel zum Schaltgerät (VS) ein Freilaufkreis (FK) angeordnet ist,
**dadurch gekennzeichnet, dass**
die Schalteinheit aus zwei antiparallel angeordneten Löschthyristoren (LT1, LT2) besteht und zu dem Schaltgerät (VS) ebenfalls parallel ein Prüfzweig angeordnet ist, der aus einer Reihenschaltung von einem Prüfthyristor (Vp), einem Strommessglied (Tp) und einem Prüfwiderstand (PW) besteht und weiterhin der Freilaufkreis (FK) aus zwei Zweigen besteht, von denen einer zwischen der Sammelschiene (SS) und dem Rückleiter (RL) und der andere zwischen der Strecke (ST) und dem Rückleiter (RL) angeordnet ist, die jeweils zwei in Reihe geschaltete Freilaufdioden (FD1, FD2 bzw. FD3, FD4) aufweisen und parallel zur jeweiligen mit der Sammelschiene (SS) bzw. mit der Strecke (ST) verbundenen Freilaufdiode (FD1, FD4), jeweils eine Sicherung mit Meldung (Si1, Si2) angeordnet ist.

2. Gleichstrom-Schnellschalteinrichtung nach Anspruch 1,
**dadurch gekennzeichnet,dass**
die Dimensionierung der Freilaufdiode (FD1, FD4) und der dazu parallel angeordneten Sicherung (Si1, Si2) dabei so gewählt ist, dass jeweils nur ein geringer Teil des Freilaufstromes (I_{F}) über die jeweilige Sicherung (Si1, Si2) fließt, während der größte Teil des Freilaufstromes (I_{F}) über die zu dieser Sicherung (Si1, Si2) parallel angeordnete Freilaufdiode (FD1, FD4) fließt.

3. Verfahren zur Abschaltung von Gleichströmen in einem Gleichrichter-Unterwerk für Bahnstromversorgungen mit einer Gleichstrom-Schnellschalteinrichtung gemäß Anspruch 1, wobei der Abschaltvorgang durch einen Schaltbefehl zum Öffnen des metallischen Kontakts des Schaltgerätes (VS) bei Erreichen eines einstellbaren Stromwertes zum Zeitpunkt (t₁) eingeleitet wird und danach zu einem definierten Zeitpunkt (t₃) durch die Schalteinheit die Entladung des Löschkondensators (LK) eingeleitet wird, wodurch sich der Löschkondensator (LK) über die Schaltstrecke des Schaltgerätes (VS) entlädt, wobei durch die Überlagerung des Betriebsstromes (I_{B}), von der Sammelschiene (SS) und des Löschstromes (I_{L}) vom Löschkondensator (LK) zum resultierenden Schalterstrom (I_{S}) über der Schaltstrecke, bei einer entsprechenden Dimensionierung des Löschkreises, mindestens einmal der Schalterstrom (I_{S}) den Wert "Null" annimmt
**dadurch gekennzeichnet,dass**
der Zeitpunkt (t₃), zu dem der erste Löschthyristor (LT1) gezündet wird, in Abhängigkeit von Betrag und Richtung des zu schaltenden Betriebsstromes (I_{B}) festgelegt wird, und in Abhängigkeit vom zeitlichen Verlauf des Löschstromes (I_{L}) des Löschkondensators (LK) zeitlich verzögert, zum Zeitpunkt (t₆), der zweite Löschthyristor (LT2) gezündet wird, und der definierte Zeitpunkt (t₃) zum Zünden des Löschthyristors (LT1) so gewählt wird, dass ein "Nullwert" des Schalterstromes (I_{S}) zu einem Zeitpunkt (t₄, t₅) erreicht wird, bei welchem die Durchschlagsfestigkeit der Schaltstrecke im Schaltgerät (VS) gewährleistet ist.

4. Verfahren nach Anspruch 3,
**dadurch gekennzeichnet,dass**
zur Abschaltung eines in der Vorzugsrichtung fließenden großen Betriebsstromes (I_{B}), insbesondere eines Kurzschlussstromes (l_{K}), bei Erreichen eines einstellbaren Grenzwertes zum Zeitpunkt (t₁) der Ausschaltbefehl für das Schaltgerät (VS) gegeben wird und nach Beginn der Kontaktöffnung zum Zeitpunkt (t₂) der Steuerbefehl zum Zünden des Löschthyristors (LT1) zum Zeitpunkt (t₃) gegeben wird, wodurch der Löschstrom (I_{L}) über die Schaltstrecke des Schaltgerätes (VS) entgegen der Stromrichtung des Kurzschlussstromes (l_{K}) fließt und der Schalterstrom (I_{S}) zu den Zeitpunkten (t₄, t₅) jeweils den Wert "Null" erreicht, und bei Bestehen der Durchschlagsfestigkeit der Schaltstrecke zu einem der beiden Zeitpunkte (t₄, t₅) der Betriebsstrom (I_{B}) bzw. der Kurzschlussstrom (I_{K}) zu diesem Zeitpunkt abgeschaltet ist.

5. Verfahren nach Anspruch 3,
**dadurch gekennzeichnet,dass**
zur Abschaltung eines kleinen in der Vorzugsrichtung fließenden Betriebsstromes (I_{B}) zum Zeitpunkt (t₁) der Ausschaltbefehl für das Schaltgerät (VS) gegeben und der Zündimpuls zum Zünden des Löschthyristors (LT1) im Zeitpunkt (t₃), vor dem Zeitpunkt (t₂), dem Beginn der Kontaktöffnung, gegeben wird, so dass eine definierte Umladung des Löschkondensators (LK) über die noch geschlossene Kontaktstrecke bzw. den sich ausbildenden Lichtbogen zwischen den Kontakten des Schaltgerätes (VS) erfolgt, wobei der Löschstrom (I_{L}) vom Löschkondensator (LK) entgegengesetzt der Richtung des Betriebsstromes (I_{B}) über die Schaltstrecke des Schaltgerätes (VS) fließt und der Schalterstrom (I_{S}) zum Zeitpunkt (t₄) zum ersten mal den Wert "Null" erreicht zu dem die Schaltstrecke noch leitend ist und der Schalterstrom (I_{S}) zum Zeitpunkt (t₅) zum zweiten mal den Wert "Null" erreicht und jetzt, da die Durchschlagsfestigkeit der Schaltstrecke gewährleistet ist, der Betriebsstrom (I_{B}) abgeschaltet ist.

6. Verfahren nach Anspruch 3,
**dadurch gekennzeichnet, dass**
zur Abschattung eines entgegen der Vorzugsrichtung fließenden Rückstromes (I_{R}) der Zündimpuls im Zeitpunkt (t₃) für den Löschthyristor (LT1) sofort nach dem Zeitpunkt (t₁), zu dem der Ausschaltbefehl für das Schaltgerät (VS) gegeben wird, wodurch ein definiertes Umladen des Löschkondensators (LK) über den noch geschlossenen Kontakt des Schaltgerät (VS) erfolgt und sich der Löschstrom (I_{L}) und der Rückstrom (I_{R}), da sie die gleiche Stromrichtung haben im Betrag addieren und zum Zeitpunkt (t₆) der Zündimpuls für den zweiten Löschthyristor (LT2) gegeben wird, wodurch der zweite Umladevorgang des Löschkondensators (LK) mit umgekehrter Stromrichtung eingeleitet wird und nun der Löschstrom (I_{L}) entgegen der Stromrichtung des Rückstromes (I_{R}) über die Schaltstrecke des Schaltgerätes (VS) fließt und somit der Schalterstrom (I_{S}) zum Zeitpunkt (t₄) den Wert "Null" aufweist, zu dem die Schaltstrecke des Schaltgerätes (VS) die erforderliche Durchschlagsfestigkeit aufweist, so dass der Rückstrom (I_{R}) abgeschaltet ist.

7. Verfahren nach Anspruch 3,
**dadurch gekennzeichnet,dass**
der Löschkondensator (LK) stets so vorgeladen ist, dass mit Zünden des ersten Löschthyristors (LT1) der Löschstrom (I_{L}) des Löschkondensator (LK) beim ersten Umschwingen entgegen der Vorzugsrichtung des Betriebsstromes (I_{B}) fließt.

8. Verfahren nach Anspruch 3,
**dadurch gekennzeichnet,dass**
in jedem Fall zum Zeitpunkt (t₆), der in Abhängigkeit vom zeitlichen Verlauf des Umschwingvorganges des Löschstromes (I_{L}) bestimmt wird, der Zündimpuls für den zweiten Löschthyristor (LT2) gegeben wird, wodurch der zweite Umladevorgang des Löschkondensators (LK) mit umgekehrter Stromrichtung eingeleitet wird, wodurch nun der Löschstrom (I_{L}) in der Vorzugsrichtung des Betriebsstromes (I_{B}) über die Schaltstrecke des Schaltgerätes (VS) fließt, sofern zu diesem Zeitpunkt nicht bereits der zu schaltende Betriebsstrom (I_{B}) abgeschaltet ist.

9. Verfahren nach Anspruch 3,
**dadurch gekennzeichnet,dass**
bei Erreichen eingestellter Grenzwerte des Betriebsstromes (I_{B}) durch das Steuergerät (SG) der Abschaltvorgang selbsttätig ausgelöst wird.

10. Verfahren nach Anspruch 3,
**dadurch gekennzeichnet,dass**
zum Abschalten eines Betriebsstromes (I_{B}) unter extremen Bedingungen die Löschthyristoren (LT1, LT2) abwechselnd wiederholt gezündet werden, so dass sich der Löschkondensator (LK) mehrfach hintereinander über die Schaltstrecke des Schaltgerätes (VS) entlädt, bis bei Erreichen eines "Nultwertes" des Schalterstromes (I_{S}) die erforderliche Durchschlagsfestigkeit der Schaltstrecke gewährleistet ist und der Betriebsstrom (I_{B}) endgültig abgeschaltet ist.

## Claims

1. A direct current rapid-switching device for quenching a direct current in a rectifier substation for a direct current traction power supply, wherein a switching device (VS), which is connected in series to a current detecting element (T), is situated between the path (ST) and the bus bar (SS) of the rectifier substation, also a quenching circuit including a quenching capacitor (LK), an inductance (L), and a switching unit is connected in parallel therewith, and further a freewheeling circuit (FK) is positioned parallel to the switching device (VS),
**characterised in that**
the switching unit includes two quenching thyristors (LT1, LT2) arranged antiparallel, and a test branch that is made up of a test thyristor (Vp) in series connection, a current-measuring element (Tp), and a test resistor (PW) is also arranged in parallel to the switching device (VS), and further that the freewheeling circuit (FK) is made up of two branches, one of which is positioned between the bus bar (SS) and the return conductor (RL) and the other is positioned between the path (ST) and the return conductor (RL), each branch having two series-connected freewheeling diodes (FD1, FD2 and FD3, FD4, respectively), and a fuse (Si1, Si2) having a signal is situated in parallel with the freewheeling diode (FD1, FD4) connected to the bus bar (SS) and the path (ST) respectively.

2. The direct current rapid-switching device as cited in claim 1,
**characterised in that**
the dimensioning of the freewheeling diode (FD1, FD4) and the fuse (Si1, Si2) arranged in parallel therewith is selected such that in each case only a small part of the freewheeling current (I_{F}) flows over the associated fuse (Si1, Si2), while the majority of the freewheeling current (I_{F}) flows over the freewheeling diode (FD1, FD4) arranged in parallel with this fuse (Si1, Si2).

3. A method for switching off direct currents in a rectifier substation for traction power supplies using a direct current rapid-switching device according to claim 1, wherein the switching off procedure is initiated by a switching command for opening the metallic contact of the switching device (VS) when a settable current value is reached at time (t₁) and discharging of the quenching capacitor (LK) is subsequently initiated by the switching unit at a defined time (t₃), resulting in the quenching capacitor (LK) discharging along the switching path of the switching device (VS), wherein given corresponding dimensioning of the quenching circuit the switch current (I_{S}) assumes the value "zero" at least once due to the superimposition of the operating current (I_{B}) from the bus bar (SS) and the quenching current (I_{L}) from the quenching capacitor (LK) to form the resulting switch current (I_{S}) over the switching path,
**characterised in that**
the time (t₃) at which the first quenching thyristor (LT1) is ignited is determined as a function of the size and direction of the operating current (I_{B}) to be switched, and the second quenching thyristor (LT2) is ignited in delayed manner at time (t₆) depending on the temporal progress of the quenching current (I_{L}) of the quenching capacitor (LK), and the defined time (t₃) for igniting the quenching thyristor (LT1) is selected such that a "zero value" of the switch current (I_{S}) is reached at a time (t₄, t₅) at which the dielectric strength of the switching path in the switching device (VS) is ensured.

4. The method as cited in claim 3,
**characterised in that**
the switch off command for the switching device (VS) to switch off a large operating current (I_{B}) flowing in the predominant direction, in particular a short-circuit current (I_{K}), is given at time (t₁) when a settable limit value is reached, and the control command for igniting the quenching thyristor (LT1) is present at time (t₃) following the start of the contact opening at time (t₂), causing the quenching current (I_{L}) to flow over the switching path of the switching device (VS) against the direction of flow of short-circuit current (I_{K}), and the switch current (I_{S}) reaches the value "zero" in each case at times (t₄, t₅), and the operating current (I_{B}) or short-circuit current (I_{K}) is switched off at this time given the presence of the dielectric strength of the switching path at one of the two times (t₄, t₅).

5. The method as cited in claim 3,
**characterised in that**
the switch off command for the switching device (VS) to switch off a small operating current (I_{B}) flowing in the predominant direction, is given at time (t₁) and the ignition pulse to ignite the quenching thyristor (LT1) is given at time (t₃) prior to time (t₂), the start of the contact opening, so that a defined change in charge of the quenching capacitor (LK) takes place over the still closed contact path or the electric arc forming between the contacts of the switching device (VS), wherein the quenching current (I_{L}) from the quenching capacitor (LK) flow against the direction of the operating current (I_{B}) over the switching path of the switching device (VS), and the switching current (I_{S}) reaches the value "zero" for the first time at time (t₄), when the switching path is still conductive, and the switching current (I_{S}) reaches the value "zero" for the second time at time (t₅) and the operating current (I_{B}) is now switched off since the dielectric strength of the switching path is assured.

6. The method as cited in claim 3,
**characterised in that**
the ignition impulse for quenching thyristor (LT1) to switch off a reflux current (I_{R}) flowing against the predominant direction is given at time (t₃), immediately following time (t₁) at which the switch off command is given for the switching device (VS), so that a defined change in charge of the quenching capacitor (LK) takes place over the still closed contact of the switching device (VS), and the amounts of quenching current (I_{L}) and of back current (I_{R}) are added together since they have the same flow direction, and the ignition pulse for the second quenching thyristor (LT2) is given at time (t₆), causing the second charge changing procedure of the quenching capacitor (LK) to be initiated with the reverse flow direction, so that the quenching current (I_{L}) now flows in the opposite direction of the reflux current (I_{R}) over the switching path of the switching device (VS) and the switch current (I_{S}) thus assumes the value "zero" at time (t₄), at which the switching path of the switching device (VS) has the necessary dielectric strength so that the reflux current (I_{R}) is switched off.

7. The method as cited in claim 3,
**characterised in that**
the quenching capacitor (LK) is always precharged such that when the first quenching thyristor (LT1) is ignited, the quenching current (I_{L}) of the quenching capacitor (LK) flows against the preferred direction of the operating current (I_{B}) upon the first oscillation reversal.

8. The method as cited in claim 3,
**characterised in that**
the ignition pulse for the second quenching thyristor (LT2) is given in all cases at time (t₆), which is determined as a function of the temporal progression of the oscillation reversal, thus causing the second charge changing operation of the quenching capacitor (LK) to be initiated with a reverse current direction, so that the quenching current (I_{L}) now flows in the predominant direction of the operating current (I_{B}) over the switching path of the switching device (VS), if the operating current (I_{B}) to be switched is not already switched off at this time.

9. The method as cited in claim 3,
**characterised in that**
the switch off procedure is triggered automatically via the control device (SG) when set threshold values of the operating current (I_{B}) are reached.

10. The method as cited in claim 3,
**characterised in that**
under extreme conditions the quenching thyristors (LT1, LT2) are repeatedly ignited alternatingly to switch off an operating current (I_{B}) so that the quenching capacitor (LK) discharges multiple times consecutively over the switching path of the switching device (VS) until the requisite dielectric strength of the switching path is assured when a "zero value" of the switch current (I_{S}) reached and the operating current (I_{B}) is definitively switched off.

## Revendications

1. Dispositif à action instantanée à courant continu en vue de la remise à zéro d'un courant continu dans une sous-station à redresseur pour une alimentation en courant de traction à courant continu, un appareil de distribution (VS) qui est monté en série avec un élément de détection de courant (T) étant disposé entre la ligne (ST) et la barre collectrice (SS) de la sous-station à redresseur, élément de détection de courant auquel est monté en parallèle un circuit de remise à zéro composé d'un condensateur étouffant (LK), d'une inductance (L) et d'une unité de commutation et un circuit à roue libre (FK) étant en outre disposé parallèlement à l'appareil de distribution (VS),
**caractérisé en ce que**
l'unité de commutation se compose de deux thyristors étouffants (LT1, LT2) disposés de manière antiparallèle et un bras de contrôle qui se compose d'un montage en série d'un thyristor de contrôle (Vp), d'un élément de mesure de courant (Tp) et d'une résistance de contrôle (PW) est également disposé parallèlement à l'appareil de distribution (VS) et le circuit à roue libre (FK) se compose en outre de deux bras parmi lesquels l'un est disposé entre la barre collectrice (SS) et le conducteur de retour (RL) et l'autre est disposé entre la ligne (ST) et le conducteur de retour (RL), bras qui présentent à chaque fois deux diodes de roue libre (FD1, FD2 ou FD3, FD4) montées en série et un coupe-circuit à fusible à signalisation (Si1, Si2) est disposé à chaque fois parallèlement à la diode de roue libre (FD1, FD4) respective reliée à la barre collectrice (SS) ou à la ligne (ST).

2. Dispositif à action instantanée à courant continu selon la revendication 1,
**caractérisé en ce que**
le dimensionnement de la diode de roue libre (FD1, FD4) et du coupe-circuit à fusible (Si1, Si2) disposé parallèlement à celle-ci est choisi de sorte qu'à chaque fois, seule une faible partie du courant de roue libre (I_{F}) s'écoule par l'intermédiaire du coupe-circuit à fusible (Si1, Si2) respectif tandis que la plus grande partie du courant de roue libre (I_{F}) s'écoule par l'intermédiaire de la diode de roue libre (FD1, FD4) disposée parallèlement à ce coupe-circuit à fusible (Si1, Si2).

3. Procédé en vue de l'interruption de courants continus dans une sous-station à redresseur pour des alimentations en courant de traction avec un dispositif à action instantanée à courant continu selon la revendication 1, le processus d'interruption étant amorcé par une instruction de commutation en vue de l'ouverture du contact métallique de l'appareil de distribution (VS) lors de l'atteinte d'une valeur de courant réglable au moment (t₁) et la décharge du condensateur étouffant (LK) étant ensuite amorcée par l'unité de commutation à un moment défini (t₃), ce par quoi le condensateur étouffant (LK) se décharge par l'intermédiaire de la ligne de commutation de l'appareil de distribution (VS), le courant de commutateur (I_{S}) prenant la valeur « zéro » au moins une fois par la superposition du courant de service (I_{B}) par la barre collectrice (SS) et du courant de remise à zéro (I_{L}) par le condensateur étouffant (LK) en le courant de commutateur (I_{S}) résultant par l'intermédiaire de la ligne de commutation, avec un dimensionnement correspondant du circuit de remise à zéro,
**caractérisé en ce que**
le moment (t₃) auquel le premier thyristor étouffant (LT1) est allumé, est déterminé en fonction du montant et de la direction du courant de service (I_{B}) à commuter et retardé dans le temps en fonction de l'allure dans le temps du courant de remise à zéro (I_{L}) du condensateur étouffant (LK), au moment (t₆) auquel le deuxième thyristor (LT2) est allumé, et le moment (t₃) défini en vue de l'allumage du thyristor étouffant (LT1) est choisi de sorte qu'une « valeur nulle » du courant de commutateur (I_{S}) est atteinte à un moment (t₄, t₅) auquel la rigidité diélectrique de la ligne de commutation est garantie dans l'appareil de distribution (VS).

4. Procédé selon la revendication 3,
**caractérisé en ce que**
en vue de l'interruption d' un courant de service (I_{B}) important s'écoulant dans la direction préférée, notamment d'un courant de court-circuit (I_{K}), lors de l'atteinte d'une valeur limite réglable, l'instruction d'interruption pour l'appareil de distribution (VS) est donnée au moment (t₁), et après le début de l'ouverture du contact au moment (t₂), l'instruction de contrôle en vue de l'allumage du thyristor étouffant (LT1) est donnée au moment (t₃), ce par quoi le courant de remise à zéro (I_{L}) s'écoule par l'intermédiaire de la ligne de commutation de l'appareil de distribution (VS) à l'encontre de la direction du courant de court-circuit (I_{K}) et le courant de commutateur (I_{S}) atteint à chaque fois la valeur « zéro » aux moments (t₄, t₅), et en cas de présence de la rigidité diélectrique de la ligne de commutation à l' un des deux moments (t₄, t₅), le courant de service (I_{S}) ou le courant de court-circuit (I_{K}) est interrompu à ce moment.

5. Procédé selon la revendication 3,
**caractérisé en ce que**
en vue de l'interruption d'un courant de service (I_{B}) faible s'écoulant dans la direction préférée, l'instruction d'interruption pour l'appareil de distribution (VS) est donnée au moment (t₁) et l'impulsion d'allumage en vue de l'allumage du thyristor étouffant (LT1) est donnée au moment (t₃) avant le moment (t₂), le début de l'ouverture du contact, de sorte qu'une inversion de charge définie du condensateur étouffant (LK) a lieu par l'intermédiaire de la ligne de contact encore fermée ou de l'arc électrique se formant entre les contacts de l'appareil de distribution (VS), le courant de remise à zéro (I_{L}) s'écoulant par l'intermédiaire de la ligne de commutation de l'appareil de distribution (VS) du condensateur étouffant (LK) à l'encontre de la direction du courant de service (I_{B}) et le courant de commutateur (I_{S}) atteint pour la première fois la valeur « zéro » au moment (t₄) auquel la ligne de commutation est encore conductrice et le courant de commutateur (I_{S}) atteint pour la deuxième fois la valeur « zéro » au moment (t₅) et désormais comme la rigidité diélectrique de la ligne de commutation est garantie, le courant de service (I_{B}) est interrompu.

6. Procédé selon la revendication 3,
**caractérisé en ce que**
en vue de l'interruption d'un courant de retour (I_{R}) s'écoulant à l'encontre de la direction préférée, l'impulsion d'allumage est donnée au moment (t₃) pour le thyristor étouffant (LT1) immédiatement après le moment (t₁) auquel l'instruction d'interruption pour l'appareil de distribution (VS) est donnée, ce par quoi une inversion de charge définie du condensateur étouffant (LK) a lieu par l'intermédiaire du contact encore fermé de l'appareil de distribution (VS) et le courant de remise à zéro (I_{L}) et le courant de retour (I_{R}) s'ajoutent en valeur car ils ont la même direction de courant et l'impulsion d'allumage pour le deuxième thyristor étouffant (LT2) est donnée au moment (t₆), ce par quoi le deuxième processus d'inversion de charge du condensateur étouffant (LK) est amorcé avec une direction de courant inverse et le courant de remise à zéro (I_{L}) s'écoule désormais à l'encontre de la direction du courant de retour (I_{R}) par l'intermédiaire de la ligne de commutation de l'appareil de distribution (VS) et le courant de commutateur (I_{S}) présente ainsi la valeur « zéro » au moment (t₄) auquel la ligne de commutation de l'appareil de distribution (VS) présente la rigidité diélectrique nécessaire de sorte que le courant de retour (I_{R}) est interrompu.

7. Procédé selon la revendication 3,
**caractérisé en ce que**
le condensateur étouffant (LK) est toujours préchargé de sorte que le courant de remise à zéro (I_{L}) du condensateur étouffant (LK) s'écoule avec l'allumage du premier thyristor étouffant (LT1) lors du premier changement d'oscillation à l'encontre de la direction préférée du courant de service (I_{B}).

8. Procédé selon la revendication 3,
**caractérisé en ce que**
dans chaque cas au moment (t₆) qui est déterminé en fonction de l'allure dans le temps du processus de changement d'oscillation du courant de remise à zéro (I_{L}), l'impulsion d'allumage pour le deuxième thyristor étouffant (LT2) est donnée, ce par quoi le deuxième processus d'inversion de charge du condensateur étouffant (LK) est amorcé avec une direction de courant inverse, ce par quoi le courant de remise à zéro (I_{L}) s'écoule désormais dans la direction préférée du courant de service (I_{B}) par l'intermédiaire de la ligne de commutation de l'appareil de distribution (VS) dans la mesure où le courant de service (I_{B}) à commuter n'est pas déjà interrompu à ce moment.

9. Procédé selon la revendication 3,
**caractérisé en ce que**
lors de l'atteinte de valeurs limites réglées du courant de service (I_{B}) par l'appareil de commande (SG), le processus d'interruption est déclenché automatiquement.

10. Procédé selon la revendication 3,
**caractérisé en ce que**
en vue de l'interruption d'un courant de service (I_{B}) dans des conditions extrêmes, les thyristors étouffants (LT1, LT2) sont allumés de manière répétée en alternance de sorte que le condensateur étouffant (LK) se décharge plusieurs fois successivement par l'intermédiaire de la ligne de commutation de l'appareil de distribution (VS) jusqu'à ce que la rigidité diélectrique nécessaire de la ligne de commutation soit garantie lors de l'atteinte d'une « valeur nulle » du courant de commutateur (I_{S}) et que le courant de service (I_{B}) soit interrompu définitivement.
